# FASCICULE DE BREVET EUROPEEN

(11) **EP 0 074 288 B1**
(45) Date de publication et mention de la délivrance du brevet: **02.05.1985**
(21) Numéro de dépôt: 82401380.9
(22) Date de dépôt: 26.07.1982
(51) Int. Cl.: H01H 33/06

(54) **Dispositif automatique de limitation de courants de court-circuit**
Automatische Begrenzungsvorrichtung für Kurzschlussströme
Automatic limitation device for short circuit currents

(30) Priorité: 07.08.1981 FR 8115573
(43) Date de publication de la demande: 16.03.1983
(73) Titulaire: TELEMECANIQUE, 92504 Rueil Malmaison Cedex (FR)
(72) Inventeur: Belbel, Elie, F-93800 Epinay-sur-Seine (FR); Fechant, Louis, F-78110 Le Vesinet (FR); Haury, André, F-93340 Le Raincy (FR); Lauraire, Michel, F-92400 Courbevoie (FR); Siffroi, Lucien, F-78000 Versailles (FR)
(74) Mandataire: Marquer, Francis

## Description

L'invention se rapporte à un dispositif interrupteur limiteur selon le préambule de la revendication 1.

De tels dispositifs interrupteurs limiteurs sont avantageusement utilisés en association avec des disjoncteurs pour assurer la protection des lignes qui alimentent des appareils consommateurs de courant, notamment lors de l'apparition de courts-circuits.

Dans des dispositifs disjoncteurs connus, dont la constitution générale répond à celle définie ci-dessus, les moyens mécaniques qui ont pour but de maintenir les contacts séparés l'un de l'autre ne deviennent actifs que si une course relativement importante est effectuée par au moins un des leviers.

On peut donc craindre que l'apparition de courants intenses, qui ne développent toutefois pas des forces de répulsion susceptibles de provoquer une course minimale, ne soit suivie d'une nouvelle fermeture des contacts, et que la résistance mécanique opposée par ces dispositifs d'accrochage ne vienne retarder l'ouverture.

De tels phénomènes sont particulièrement dangereux lorsque ces disjoncteurs sont placés en série avec des contacteurs dont les temps de réaction à une commande automatique d'ouverture sont sensiblement plus longs que ceux auxquels répondent les disjoncteurs.

Par ailleurs, les disjoncteurs connus présentent généralement une structure relativement compliquée qui est, pour partie, due à la complexité des organes d'accrochage utilisés pour maintenir automatiquement le disjoncteur ouvert et, pour partie, due à celle des dispositifs manuels de réarmement.

L'invention se propose, par suite, de fournir un dispositif limiteur de courant dont la structure générale correspond à une disposition connue ayant donné entière satisfaction, mais dans lequel des mesures particulières seront prises pour écarter les inconvénients de l'art connu mentionnés ci-dessus; l'invention vise en particulier à fournir un dispositif limiteur dans lequel les deux contacts seront maintenus écartés et seront galvaniquement isolés l'un de l'autre dès qu'un écartement très faible apparaîtra entre eux, permettant ainsi sa mise en série avec un appareil contacteur.

On connaît déjà, par exemple, par le brevet US-A No 3168627 des dispositifs interrupteurs faisant appel à deux contacts mobiles placés chacun à l'extrémité d'un support déformable et à un écran isolant qui se déplace entre eux.

Dans ce dispositif connu, les mouvements de l'écran sont provoqués par une bobine et par un ressort de compression de façon à fonctionner comme un interrupteur télécommandé, tandis que, en raison des liaisons établies entre cet écran et ces supports de contacts, un fonctionnement en interrupteur limiteur est totalement exclu.

On connaît par ailleurs, par le brevet US-A No 3068379, un dispositif interrupteur limiteur comprenant deux leviers de contacts disposés symemquemem par rapport a un pian et moones autour de pivots parallèles à ce plan, ces leviers étant soumis chacun à un ressort de manière à appliquer l'une contre l'autre deux pastilles de contacts qu'ils portent à leurs extrémités respectives, et une plaque isolante mobile dans ledit plan et dont une portion est normalement appliquée par des moyens élastiques contre une région des leviers servant de bielle qui immobilise ladite plaque lorsque les pastilles de contact sont appliquées l'une contre l'autre, tandis que, lorsqu'un courant de court-circuit dans les leviers écarte ces derniers l'un de l'autre, ladite portion entraînée par des moyens élastiques vient s'intercaler entre les leviers pour empêcher la refermeture élastique des pastilles de contacts.

La plaque isolante se déplace parallèlement aux pivots et maintient les leviers séparés l'un de l'autre, mais elle ne s'interpose pas entre les pastilles de contacts et ne sert donc pas d'écran les maintenant galvaniquement isolés l'un de l'autre. L'arc qui naît entre les contacts n'est pas soumis à un allongement, et son réamorçage entre les leviers ou son cheminement vers une région proche des pivots est toujours à craindre.

Suivant l'invention, on s'affranchit de ces inconvénients au moyen d'un dispositif dans lequel la plaque constitue un écran mobile dans une direction perpendiculaire aux pivots jusqu'à une position où il s'interpose entre les pastilles de contacts.

L'invention sera mieux comprise à la lecture de la description ci-après.

Aux dessins annexés:
la fig. 1 illustre une vue en élévation en coupe par un plan médian PP' contenant les leviers de contacts;
la fig. 2 représente une vue de dessus de l'appareil selon la fig. 1, coupé par un plan brisé VW;
la fig. 3 montre une vue de côté d'un appareil disjoncteur faisant appel à trois dispositifs selon la fig. 1, associés et coupés chacun par des plans RR', SS' et TT';
la fig. 4 montre en élévation un détail des leviers dans leurs régions de contacts;
la fig. 5 illustre un organe de réarmement simple, dans une vue de côté passant par le plan RR';
la fig. 6 représente en perspective une pièce rapportée apte à guider l'écran et les ressorts, et
la fig. 7 montre une variante de réalisation de l'écran et des leviers en élévation.

Un appareil limiteur présenté, par exemple, sous la forme d'un boîtier unipolaire 1 à la fig. 1 et constitué, par exemple, par l'association de deux demi-boîtiers 3, 4 symétriques par rapport au plan de la figure, comporte principalement un premier volume intérieur 5 placé dans une région inférieure 6 du boîtier et un second volume intérieur 7 placé dans une région supérieure 8 du boîtier. La région inférieure du boîtier présente une surface de base extérieure servant de préférence à la fixation de l'appareil 15 et deux prolongements latéraux 9,10 opposés qui reçoivent chacun un conducteur 11 respectivement 12 pour le raccordement électrique de l'appareil, qui peut être effectué soit grâce à une plage de raccordement 13 de ce conducteur représenté à droite de la figure, soit à l'aide d'organes de raccordement faisant appel à une vis 14 et à une douille 14' se prolongeant au-delà de la base. Le second volume inférieur 5 reçoit deux leviers de contacts 16 et 17 ayant chacun une première extrémité 18 respectivement 19, pivotée autour d'un pivot 20 respectivement 21. Ces deux pivots ont des axes parallèles et perpendiculaires à un plan PP' médian dans lequel peuvent osciller les leviers et sont placés -- Usinage de la base 15.

Ce plan PP' représent ntageusement le plan de joint des deux demi- jrs 3, 4 (voir fig. 2).

Chaque première extrénté 18, 19 de levier est reliée à un conducteur de raccordement par une tresse métallique, ou conducteur déformable équivalent 22 respectivement 23, dont une première portion 24 respectivement 25 circule sensiblement parallèlement à la base.

Les premières extrémités 18, 19 sont placées au voisinage des pivots de façon que les mouvements des leviers de contacts ne provoquent qu'une légère déformation des secondes portions 26, 27 de ces tresses métalliques, qui sont elles-mêmes sensiblement perpendiculaires à la base 15, et sont reliées aux pièces 11, 13.

Des pastilles de contacts 28,29 sont placées aux secondes extrémités 30 respectivement 31 des bras des leviers qui sont opposées à celles recevant les tresses. Ces bras sont disposés sensiblement parallèlement entre eux et en regard l'un de l'autre, perpendiculairement à la base 15.

Les bords 34, 35 de ces extrémités qui sont opposées aux pastilles de contacts présentent chacun un bossage 36 respectivement 37.

Deux ressorts de pression de contacts 38 respectivement 39 s'étendant sensiblement autour d'un axe commun XX', parallèle à la base 15 et placés dans le plan médian, s'appuient, d'une part, sur un bossage et, d'autre part, sur une paroi latérale 40 respectivement 41 du boîtier; ces deux parois sont sensiblement parallèles aux bras des leviers et sont sensiblement parallèles à un plan RR' du boîtier qui est perpendiculaire à la base et qui sépare symétriquement les deux pivots et les deux leviers.

Le ressort 39 s'appuie éventuellement sur la paroi voisine 41 grâce à une pièce de réglage 42.

Ces deux ressorts appliquent donc sur les leviers des forces de pression opposées qui maintiennent les pastilles l'une contre l'autre, et de façon telle que les deux leviers prennent des positions sensiblement symétriques par rapport à un plan RR' passant entre les pivots perpendiculairement au plan PP'.

Une chambre d'arc 43, placée dans le second volume intérieur 7, comporte une multiplicité d'ailettes 44 fourchues, disposées de préférence de façon rayonnante vers les contacts, de façon à recevoir et à fractionner un arc apparaissant entre les extrémités des leviers lors d'une coupure.

Ces ailettes peuvent soit être maintenues par des surfaces de forme venant de moulage avec les demi-boîtiers isolants 3, 4, soit être disposées à l'intérieur d'un boîtier d'arc séparé placé à l'intérieur du premier volume 7.

Les ressorts 38, 39 peuvent également soit être guidés dans des demi-logements 46, 47 des demi-boîtiers, soit être placés dans des douilles de guidage 46', 47' pincées entre les demi-boîtiers et présentant ces logements.

Dans des zones latérales 48, 49 du premier volume intérieur 5, placées entre les tresses et les ressorts, sont disposées deux pièces magnétiques 50 respectivement 51, prenant chacune la forme . d'un U, dont les branches 52, 53 respectivement 54, 55 entourent au moins partiellement les bras des leviers (voir fig. 1, 2 et 3); ces pièces magnétiques sont maintenues par des formes en relief ou en creux portées par les demi-boîtiers.

Les pastilles de contacts 28, 29 possèdent chacune un rebord transversal 56 respectivement 57, placé du côté du pivot correspondant, ces deux rebords étant sensiblement orientés dans le prolongement l'un de l'autre (voir fig. 4).

Dans une zone centrale 5' du premier volume 5, qui est comprise entre les leviers de contacts et entre les pièces magnétiques, est disposé un écran 32 qui prend la forme d'une plaquette rectangulaire de faible épaisseur e en matériau isolant (voir aussi les fig. 2 et 3).

Cet écran, dont le plan propre est placé dans le plan RR', peut se déplacer dans ce plan soit grâce à deux bords latéraux opposés et parallèles 58, 59 qui sont guidés dans deux rainures de guidage opposées 60, 61 formant des chicanes qui séparent les deux leviers 16, 17 et portées respectivement par une surface interne de chaque demi-boîtier (voirfig. 3), soit dans un intervalle de guidage approprié (voir la fig. 6 décrite ultérieurement).

Un bord supérieur 33 de cet écran est placé contre au moins un et éventuellement les deux rebords transversaux 56, 57 des pastilles de contacts constituant des butées mobiles, et est maintenu dans cette position à l'aide de deux ressorts de compression armés 63, 64 d'axes parallèles qui s'appliquent, d'une part, sur un fond 65 du boîtier portant la base 15 et, d'autre part, sur deux points d'appui 66, 67 de l'écran, opposés au bord supérieur 33 et voisins des bords latéraux de guidage 58, 59.

Les deux rainures de guidage s'étendent suffisamment vers la chambre d'arc, pour que l'écran isolant puisse se déplacer sous l'effet des ressorts et atteindre une position plus éloignée du fond où le bord supérieur atteint le point A (voir fig. 1 ).

Le fonctionnement de ce disjoncteur résulte du fait que, lorsque des forces de répulsion, qui s'appliquent sur les bras des leviers et dont le rendement est amélioré par les pièces magnétisables, écartent les leviers d'une quantité légèrement supérieure à l'épaisseur e, l'écran isolant 32 échappe au rebord 56, 57 et est très rapidement propulsé entre les pastilles de contacts. Le passage de cet écran produit non seulement un étirement de l'arc, qui prend naissance entre les pastilles, vers les ailettes, mais également l'interposition d'un obstacle qui empêche les pastilles d'entrer en contact immédiatement après leur séparation, et qui opère ensuite un isolement partiel de deux demi-chambres symétriques 43', 43" formant ensemble la totalité de la chambre 43.

Afin que l'arc s'accroche rapidement sur les ailettes, éventuellement en contournant le bord supérieur 33 de l'écran, et se dirige rapidement vers les ailettes 44', 44" de ces demi-chambres, deux ailettes 68, 69, plus longues que les autres, peuvent être placées de part et d'autre du point A et au voisinage immédiat de ce point.

Par ailleurs (voir fig. 3), l'écran peut comporter un prolongement 70 dirigé vers le fond ou base du boîtier, ou présenter un bord inférieur suffisamment éloigné de 33 pour éviter l'amorçage d'un arc entre les extrémités inférieures des leviers, ce prolongement étant placé par exemple en regard de la nervure transversale 72 pour former une chicane.

Afin que l'un des rebords au moins, par exemple le rebord 57, d'un des leviers, par exemple le levier 16, soit placé au repos en regard de l'extrémité 33 de l'écran, ce levier est placé en appui sur une surface de butée 45 du boîtier, portée par exemple par une nervure transversale 72 isolante qui peut faire partie du boîtier ou être portée par une pièce particulière, comme on le verra ultérieurement; cet appui est opéré par son ressort de rappel 38, la position ainsi occupée servant à déterminer également celle de l'autre levier 17 qui est soumis à l'action de son propre ressort de rappel 39. Les deux ressorts doivent présenter, par suite, des caractéristiques différentes pour que cet appui sur 45 soit réalisé dans tous les cas. Dans un mode de réalisation préféré, le ressort 38 exerce sur le levier 16, lorsque celui-ci est au repos, une force dirigée de gauche à droite, qui est supérieure à la force qui est exercée par le ressort 39 en sens inverse sur le levier 17 quand le contact 29 est appuyé sur le contact 28. Lors d'une ouverture automatique, le levier 17, qui est le moins chargé, s'écartera donc plus rapidement que l'autre.

L'efficacité du dispositif interrupteur limiteur qui vient d'être décrit tient notamment au fait que l'écran, grâce à sa légèreté, est très rapidement propulsé entre les pastilles, et que les leviers de contacts sont soumis à des forces de répulsion importantes en raison de la faible distance qui peut séparer ces leviers lorsque l'écran possède une faible épaisseur.

Le réarmement de l'appareil, qui a pour but de déplacer l'écran depuis la position correspondant à celle où le bord supérieur 33 est en A jusqu'à la position représentée à la fig. 1, est effectué grâce à un poussoir plat 78 de faible épaisseur (voir la fig. 5). Ce poussoir, qui est placé comme l'écran 32 dans le plan RR', coulisse vers le bas grâce à deux rainures 79, 80 appartenant au boîtier qui guide ses bords parallèles 81, 82 lorsque son extrémité supérieure 83 traversant une ouverture 84' du toit 84 est soumise à une manoeuvre appropriée. Ce poussoir, qui est maintenu dans la position haute visible à la fig. 5 par des moyens élastiques non représentés, se déplace également entre les ailettes 68 et 69; pour permettre à l'arc de s'étirer entre ces ailettes 68, 69 vers la partie supérieure de la chambre, la région inférieure 78' de ce poussoir présente une échancrure 78" qui lui permet également de ne pas empêcher la refermeture des contacts lorsque le poussoir est en position basse indiquée en pointillé sur la fig. 5.

Entre les parois latérales 40, 41, le toit 84 opposé à la base 15, et les parois longitudinales 86, 87 du boîtier d'une part, et les surfaces de forme qui maintiennent les ailettes dans la chambre d'arc 43 d'autre part, on peut disposer un chemin d'évacuation et de laminage des gaz qui apparaissent lors d'une coupure automatique; un tel canal comprend, par exemple (voir fig. 1 et 3), une ouverture supérieure 88 opposée aux leviers et s'étendant dans le plan PP' entre les points 88' et 88" où aboutissent deux ailettes les plus éloignées l'une de l'autre, un premier canal 89, éventuellement des obstacles tels que 90', 90" prenant la forme de grillage ou de tôles perforées, un second canal 91 ' respectivement 91 contournant par exemple les logements 47, 46 des ressorts de pression, et enfin un orifice d'échappement 92' respectivement 92" débouchant par exemple dans une paroi latérale 41 respectivement 40 au voisinage des bornes 12, 13 (voir la fig. 3).

Le boîtier de l'appareil unipolaire peut avantageusement être présenté sous une forme élémentaire ne contenant que les éléments nécessaires à la coupure d'un conducteur de phase, de sorte que plusieurs boîtiers élémentaires pourront être associés côte à côte lorsque l'on doit effectuer la protection d'une ligne polyphasée (voir la fig. 3), par exemple à l'aide de tiges d'accouplement 93 traversant les différents boîtiers 94, 95, 96.

Les amplitudes des mouvements des leviers étant importantes au voisinage des pastilles de contacts, l'écran a été avantageusement appuyé sur celles-ci afin que sa libération soit immédiate. On pourrait toutefois retenir un bord 120 d'un écran 98 par un crochet 117 du levier 119 placé entre la pastille 115 et le pivot 116, comme cela est illustré à la fig. 7; dans ce cas, on disposera néanmoins le bord supérieur 118 de l'écran au voisinage des pastilles de contacts pour que l'étirement de l'arc et la séparation galvanique se produisent très rapidement après l'ouverture, comme dans l'exemple précédent.

Les rainures de guidage 60, 61 de l'écran, la nervure 72 et la surface de butée 45 du levier de contacts 16 peuvent avantageusement être portés par une pièce moulée isolante représentée en 100 à la fig. 6 et se plaçant dans le premier volume intérieur 5 entre les demi-boîtiers au moment du montage.

Cette pièce 100 comprend ici une seule rainure ou intervalle de guidage 101 pour l'écran 32, qui est placée dans le plan RR' et qui aboutit à deux logements cylindriques parallèles 102,103, destinés à recevoir les ressorts 63, 64; cette rainure 101 est limitée par des parois 104, 105, sensiblement paral lèles au plan R R' dont l'une porte la surface de butée 106 correspondant à 45 et qui sont toutes deux reliées à deux murs extérieurs 107, 108 parallèles au plan médian PP'.

Ces murs, qui isolent localement les leviers de contacts 16, 17 et les branches métalliques des pièces magnétiques 50 et 51, comportent deux paires de logements extérieurs ouverts 109,110 et respectivement 111, 112 pour recevoir ces branches et cooporer au maintien mécanique des pièces magnétiques; deux logements voisins 110, 112, disposés sur un même mur tel que 108, sont séparés par une cloison telle que 113 pour éviter un amorçage d'arc intempestif entre deux pièces magnétiques.

Les leviers 16, 17 se déplacent dans deux encoches 114,115 qui sont placées entre les murs 107,108 et qui aboutissent aux parois 104,105.

## Revendications

1. Dispositif interrupteur limiteur comprenant deux leviers de contacts (16, 17) disposés symétriquement par rapport à un plan (RR') et mobiles autour de pivots (20, 21 ) parallèles à ce plan (RR'), ces leviers (16, 17) étant soumis chacun à un ressort (38, 39) de manière à appliquer l'une contre l'autre deux patilles de contacts (28, 29) qu'ils portent à leurs extrémités respectives et une plaque isolante (32) mobile dans ledit plan (RR') et dont une portion (33) est normalement appliquée par des moyens élastiques (63, 64) contre une région des leviers (16, 17) servant de bielle qui immobilise ladite plaque (32) lorsque les patilles de contacts (28, 29) sont appliquées l'une contre l'autre, tandis que, lorsqu'un courant de court-circuit dans les leviers (16, 17) écarte ces derniers l'un de l'autre, ladite portion (33) entraînée par des moyens élastiques (63, 64) vient s'intercaler entre les leviers (16, 17) pour empêcher la refermeture élastique des pastilles de contacts (28, 29), caractérisé en ce que la plaque (32) constitue un écran mobile dans une direction perpendiculaire aux pivots (20, 21) jusqu'à une position où il s'interpose entre les pastilles de contacts (28, 29).

2. Dispositif interrupteur selon la revendication 1, caractérisé en ce que le bord (33) de l'écran parallèle aux pivots (20, 21 ) et le plus éloigné de ceux-ci s'appuie normalement contre des surfaces de butées mobiles, constituées par au moins l'un des rebords (56, 57) correspondants des pastilles de contacts (28, 29).

3. Dispositif disjoncteur selon l'une des revendications 1 ou 2, caractérisé en ce que les pastilles de contacts (28, 29) sont appliquées l'une contre l'autre par des ressorts particuliers (38, 39) sensiblement coaxiaux (XX'), qui exercent leurs forces d'application dans des régions (36, 37) opposées aux pastilles.

4. Dispositif interrupteur selon l'une des revendications 1 à 3, caractérisé en ce que les leviers de contacts (16, 17) sont disposés dans un premier volume (5) d'un boîtier de l'appareil compris entre l'axe (XX') des ressorts et un fond de fixation (15, 65) de ce boîtier au voisinage duquel sont placés les pivots (21, 20) de ces leviers et des bornes (12, 13) reliées aux leviers de contacts.

5. Dispositif interrupteur selon l'une des revendications 1 à 4, caractérisé en ce que des pièces magnétiques (50, 51 ) en forme de U dont les branches entourent les bras des leviers sont placées dans ce premier volume (5) entre les ressorts de pression (38, 39) et des conducteurs souples (22, 23) circulant au moins partiellement parallèlement au fond (15, 65) du boîtier pour relier ces leviers à des bornes (13, 14).

6. Dispositif interrupteur selon l'une des revendications 1 à 5, caractérisé en ce que l'écran (32) est guidé par deux bords latéraux parallèles (58, 59) placés dans des rainures de guidage (60 respectivement 61 ) du boîtier (1 ) formant des chicanes entre les deux leviers (16, 17).

7. Dispositif interrupteur selon l'une des revendications 1 à 6, caractérisé en ce qu'une chambre d'arc (43, 43', 43") comportant une multiplicité. d'ailettes (44) est placée dans un second volume (7) du boîtier opposé au premier volume (5) par rapport aux ressorts de pression (38, 39), et que deux ailettes (68, 69) plus longues que les autres entourent un point particulier (A) de la chambre d'arc qui correspond à la position de repos du bord (33) de l'écran (57) après une ouverture automatique.

8. Dispositif interrupteur selon l'une des revendications 1 à 7, caractérisé en ce que le boîtier (1 ) de l'appareil comprend deux demi-boîtiers (3, 4) présentant des surfaces de forme pour maintenir des ailettes de soufflage (44) d'une chambre d'arc (43), et entre lesquels est disposée, dans le premier volume, une pièce isolante (100) comportant deux parois (104, 105) entre lesquelles est guidé l'écran isolant (32), deux logements (102, 103) parallèles pour guider des ressorts de compression (63, 64), deux encoches (114,115) dans lesquelles se déplacent les leviers (16, 17) et deux murs (107,108) qui entourent ces encoches et présentent des logements (109, 110, 111, 112) pour maintenir des branches de pièces en U magnétiques qui entourent les leviers.

9. Dispositif interrupteur selon l'une des revendications 1 à 8, caractérisé en ce que des canaux d'évacuation des gaz (89, 90, 91 ), circulent dans le boîtier (1 ) d'abord entre une ouverture (88) de la chambre d'arc (43) opposée aux leviers (16,17) et un toit (84) du boîtier, ensuite entre cette chambre d'arc et des parois latérales (40, 41 ) du boîtier parallèles aux leviers et aboutissent enfin à des ouvertures (92) placées près de bornes (12, 13) de l'appareil après avoir contourné des logements de guidage (46, 47) des ressorts de pression de contacts (38, 39).

10. Dispositif interrupteur selon l'une des revendications 1 à 9, caractérisé en ce que, lorsque les contacts sont fermés, un premier levier (16) est soumis à l'action d'un premier ressort de pression de contact (38) qui l'appuie contre une surface de butée (45 respectivement 106) avec une force . supérieure à celle qui est exercée par un second ressort de pression (39) associé à un second levier (17).

## Patentansprüche

1. Schalt- und Begrenzungsvorrichtung mit zwei symmetrisch zu einer Ebene (RR') angeordneten und um zu dieser Ebene (RR') parallele Drehzapfen (20, 21) beweglichen Kontakthebeln (16,17), wobei diese Hebel (16,17) der Wirkung einer Feder (38, 39) so unterworfen sind, dass zwei jeweils an ihren Enden befindliche Kontaktplättchen (28, 29) gegeneinandergedrückt werden, und einer lsolierplatte (32), welche in besagter Ebene (RR') beweglich ist und von der ein Teil (33) normalerweise von elatischen Mitteln (63, 64) gegen eine Zone der Hebel (16, 17) gedrückt wird, die als Pleuelstange dient, welche besagte Platte (32) festhält, wenn die Kontaktplättchen (28, 29) aufeinanderliegen, während, wenn Kurzschlussstrom in den Hebeln (16,17) letztere voneinander fortbewegt, besagter Teil (33) sich, von elastischen Mitteln (63, 64) angetrieben, zwischen die Hebel (16, 17) schiebt, um zu verhindern, dass die Kontaktplättchen (28, 29) sich elatisch wieder zusammenfinden, dadurch gekennzeichnet, dass die Platte (32) einen Schutz darstellt, der in einer Richtung senkrecht zu den Drehzapfen (20, 21) bis in eine Stellung hin bewegt werden kann, wo er sich zwischen die Kontaktplättchen schiebt.

2. Schaltvorrichtung nach Anspruch 1, dadurch gekennzeichnet, dass der Rand (33) der Schutzplatte, der parallel zu den Drehzapfen (20, 21 ) und am weitesten von ihnen entfernt ist, sich normalerweise gegen bewegliche Anschlagflächen stützt, die von mindestens einer der entsprechenden Randleisten (56, 57) der Kontaktplättchen (28, 29) gebildet werden.

3. Schaltvorrichtung nach einem der Ansprüche 1 oder 2, dadurch gekennzeichnet, dass die Kontaktplättchen (28, 29) durch besondere, im wesentlichen koaxiale Federn (38, 39) gegeneinandergedrückt werden, die ihre Wirkung auf den Plättchen gegenüberliegende Zonen (36, 37) ausüben.

4. Schaltvorrichtung nach einem der Ansprüche 1 bis 3, dadurch gekennzeichnet, dass die Kontakthebel (16, 17) sich in einem ersten Raum (5) des Gerätegehäuses befinden, zwischen der Achse (XX') der Federn und einem Befestigungsboden (15, 65) dieses Gehäuses, in dessen Nähe sich die Drehzapfen (21, 20) dieser Kontakthebel und an diesen Hebeln angebrachte Klemmen (12, 13) befinden.

5. Schaltvorrichtung nach einem der Ansprüche 1 bis 4, dadurch gekennzeichnet, dass magnetische U-förmige Teile (50, 51), deren Schenkel die Hebelarme umgeben, sich im besagten ersten Raum (5) zwischen den Druckfedern (38,39) und flexiblen Leitern (22, 23) befinden, die mindestens teilweise parallel zum Boden (15, 65) des Gehäuses verlaufen, um die Hebel mit Klemmen (13,14) zu verbinden.

6. Schaltvorrichtung nach einem der Ansprüche 1 bis 5, dadurch gekennzeichnet, dass die Schutzplatte (32) von zwei parallelen Seitenrändem (58, 59) geführt wird, die sich in Führungsrinnen (60 bzw. 61) des Gehäuses (1) bewegen, welche Schikanen zwischen den beiden Hebeln bilden.

7. Schaltvorrichtung nach einem der Ansprüche 1 bis 6, dadurch gekennzeichnet, dass eine Bogenkammer (43, 43', 43") mit einer Vielzahl von Rinnen (44) sich in einem zweiten Raum (7) des Gehäuses, gegenüber dem ersten Raum (5) im Verhältnis zu den Druckfedern (38, 39) befindet und dass zwei Rippen (68, 69), die länger sind als die anderen, einen bestimmten Punkt (A) der Bogenkammer umgeben, welcher der Ruhestellung des Randes (33) der Schutzplatte (57) nach einer automatischen Öffnung entspricht.

8. Schaltvorrichtung nach einem der Ansprüche 1 bis 7, dadurch gekennzeichnet, dass das Gehäuse (1) des Gerätes aus zwei Gehäusehälften (3,4) besteht, mit profilierten Flächen, um Blasrippen (44) einer Bogenkammer (43) in Stellung zu halten, zwischen denen sich im ersten Raum ein Isolierteil (100) mit zwei Wänden (104, 105) befindet, zwischen denen die Isolierplatte (32) geführt wird, mit zwei parallelen Behausungen (102, 103) zur Führung der Druckfedern (63, 64), zwei Vertiefungen (114,115), in denen sich die Hebel (16,17) bewegen und zwei Wänden (107,108), welche diese Vertiefungen umgeben und Behausungen (109, 110, 111, 112) haben, um die Schenkel von U-förmigen magnetischen Teilen, welche die Hebel umgeben, in Stellung zu halten.

9. Schaltvorrichtung nach einem der Ansprüche 1 bis 8, dadurch gekennzeichnet, dass Gasentweichungskanäle (89, 90, 91) im Gehäuse (1) verlaufen, zunächst zwischen einer Öffnung (88) der Bogenkammer (43) gegenüber den Hebeln (16,17) und einer Decke (84) des Gehäuses, dann zwischen besagter Bogenkammer und zu den Hebeln parallelen Seitenwänden (40, 41) des Gehäuses und schliesslich in Öffnungen (92) in der Nähe von Klemmen (12, 13) des Gerätes enden, nachdem sie um die Führungsaussparungen (46, 47) der Kontaktdruckfedern (38, 39) herumgeleitet wurden.

10. Schaltvorrichtung nach einem der Ansprüche 1 bis 9, dadurch gekennzeichnet, dass, wenn die Kontakte geschlossen sind, ein erster Hebel (16) der Wirkung einer ersten Kontaktdruckfeder (38) unterworfen ist, die ihn gegen eine Anschlagfläche (45 bzw. 106) drückt, mit grösserer Kraft als die einer zweiten Druckfeder (39), die mit einem zweiten Hebel (17) zusammenarbeitet.

## Claims

1. A limiter switch device comprising two contact levers (16, 17) symmetrically arranged with respect to a plane (RR') and movable about pivots (20, 21) which are parallel to said plane (RR'), said levers (16, 17) being each subject to the effect of a spring (38, 39) so as to apply one against the other two contact inserts (28, 29) placed at the respective ends of these levers and an insulating plate (32) movable in said plane (RR') and a portion (33) of which is normally applied by resilient means (63, 64) against a region of said levers (16, 17) acting as a push-rod for holding said plate (32) in position when the contact inserts (28, 29) are applied one against the other, whereas, when a short-circuit current in the levers (16,17) moves these latter away from each other, said portion (33) moved by resilient means (63, 64) sandwiches itself between the levers (16, 17) to prevent resilient reclosure of the contact inserts (28, 29), wherein the plate (32) forms a screen movable in a direction perpendicular to the pivots (20, 21) until it reaches a position where it sandwiches itself between the contact inserts (28,29).

2. The switch device as claimed in Claim 1, wherein the edge (33) of the screen which is parallel to the pivots (20, 21 ) and the farthest away therefrom normally bears against movable abutment surfaces, formed by at least one of the corresponding flanges (56, 57) of the contact inserts (28, 29).

3. The switch device as claimed in Claim 1 or 2, wherein the contact inserts (28, 29) are applied against each other by particular springs (38, 39) substantially coaxial (XX') which exert their application forces in regions (36, 37) opposite the inserts.

4. The switch device as claimed in one of Claims 1 to 3, characterized in that the contact levers (16, 17) are disposed in a first volume (5) of a case of the apparatus located between the axis (XX') of the springs and a fixing bottom (15, 65) of this case in the vicinity of which are placed the pivots (21, 20) of these levers and of the terminals (12, 13) connected to the contact levers.

5. The switch device as claimed in one of Claims 1 to 4, characterized in that magnetic pieces (50, 51) in the shape of a U, whose legs surround the arms of the levers, are placed in this first volume (5) between the pressure springs (38, 39) and flexible conductors (22, 23) extending at least partially parallel to the bottom (15, 65) of the case so as to connect these levers to terminals (13, 14).

6. The switch device as claimed in one of Claims 1 to 5, characterized in that the screen (32) is guided by two parallel lateral edges (58, 59) placed in guide grooves (60, 61, respectively) of the case (1) forming baffles between the two levers (16, 17).

7. The switch device as claimed in one of Claims 1 to 6, characterized in that an arch chamber (43, 43', 43") comprising a multiplicity of fins (44) is placed in a second volume (7) of the case opposite the first volume (5) with respect to the pressure springs (38, 39), and that two fins (68, 69), longer than the others, surround a particular point (A) of the arch chamber espoesponds to the rest position of the edg '33) of the screen (57) after automatic openir-

8. The switch as claimed in one of Claims 1 to 7, characters in that the case (1) of the apparatus comprises two half-cases (3, 4) having shaped surfaces for holding in position blow-out fins (44) of an arch chamber (43), and between , which is disposed, in the first volume, an insulating piece (100) comprising two walls (104, 105) between which the insulating screen (32) is guided, two parallel housings (102, 103) for guiding compression springs (63, 64), two notches (114, 115) in which the levers (16, 17) move and two walls (107, 108) which surround these notches and have housings (109, 110,111, 112) for holding in position the legs of magnetic U-shaped pieces which surround the levers.

9. The switch device as claimed in one of Claims 1 to 8, characterized in that gas discharge channels (89, 90, 91) extend in the case (1) first of all between an opening (88) of the arch chamber (43) opposite the levers (16, 17) and a roof (84) of the case, then between this arch chamber and lateral walls (40, 41 ) of the case parallel to the levers and finally end at openings (92) placed near terminals (12, 13) of the apparatus after having passed round the guide housings (46, 47) for the contact pressure springs (38, 39).

10. The switch device as claimed in one of Claims 1 to 9, characterized in that, when the contacts are closed, a first lever (16) is subject to the action of a first contact pressure spring (38) which urges it against an abutment surface (45, 106, respectively), with a force greater than that which is exerted by a second pressure spring (39) associated with a second lever (17).
